# EUROPÄISCHE PATENTSCHRIFT

(11) **EP 3 605 752 B1**
(45) Veröffentlichungstag und Bekanntmachung des Hinweises auf die Patenterteilung: **22.05.2024**
(21) Anmeldenummer: 18186379.6
(22) Anmeldetag: 30.07.2018
(51) Int. Cl.: H01R 43/052

(54) **KABELWECHSELVORRICHTUNG UND VERFAHREN ZUM ARRETIEREN EINES RELATIV ZU EINER KABELZUFÜHRUNGSVORRICHTUNG HÖHENVERSTELLBAREN KABELRECHENS IN DER HÖHE**
CABLE CHANGING DEVICE AND METHOD FOR LOCKING A CABLE RAKE ADJUSTABLE IN HEIGHT RELATIVE TO A CABLE FEEDING DEVICE
DISPOSITIF D'ÉCHANGE DE CÂBLES ET PROCÉDÉ D'ARRÊT D'UN RÂTELIER DE CÂBLE À HAUTEUR RÉGLABLE EN HAUTEUR RELATIVEMENT À UN DISPOSITIF D'AMENÉE DE CÂBLE

(43) Veröffentlichungstag der Anmeldung: 05.02.2020
(73) Patentinhaber: KOMAX HOLDING AG, 6036 Dierikon (CH)
(72) Erfinder: KISER, Markus, 6382 Büren (CH); GISLER, Adrian, 6274 Eschenbach (CH); STOCKER, Martin, 6403 Küssnacht (CH)
(74) Vertreter: Inventio AG

(56) Entgegenhaltungen:
- EP-A1- 1 213 800
- DE-A1- 19 609 326
- US-A- 4 819 533

## Beschreibung

Die vorliegende Erfindung betrifft eine Kabelwechselvorrichtung und ein Verfahren zum Arretieren eines relativ zu einer Kabelzuführungsvorrichtung höhenverstellbaren Kabelrechens in der Höhe.

Kabelwechselvorrichtungen sind beispielsweise aus der EP 1 213 800 B1 bekannt. Solche Kabelwechselvorrichtungen ermöglichen die Produktion von Teilkabelbäumen mit unterschiedlichen Kabeln. Sie halten mehrere unterschiedliche Kabel (z.B. unterschiedlicher Querschnitt, Farbe der Isolation, Isolationsmaterial, usw.) in einem Kabelrechen vorrätig, so dass das jeweils benötigte Kabel automatisch den Verarbeitungsstationen einer Kabelverarbeitungsmaschine mittels einer Kabelzuführungsvorrichtung zugeführt werden kann. Die übrigen Kabel in der Kabelwechselvorrichtung sind meist durch Klemmen gesichert. Um ein bestimmtes Kabel den Verarbeitungsstationen der Kabelverarbeitungsmaschine zuzuführen fährt die Kabelwechselvorrichtung die entsprechende Höhenposition (Position in Z-Richtung) des Kabelrechens an. Die Kabelrichteinheit und der Kabelantrieb der Kabelzuführungsvorrichtung werden an das Kabel gebracht. Die Klemmen des gewünschten Kabels werden mit motorisch angetriebenen Stiften oder Druckluftzylinder geöffnet, so dass das entsprechende Kabel der Kabelverarbeitungsmaschine mittels der Kabelzuführungsvorrichtung zugeführt werden kann. Danach kann die Produktion der Einzelleitung für den Teilkabelbaum starten.

Nachteilig hieran ist, dass die entsprechende Höhenposition unter ungünstigen Umständen nicht optimal angefahren bzw. eingestellt wird, d.h., dass zwischen der gewünschten bzw. eingestellten Höhenposition des Kabelrechens relativ zu der Kabelzuführungsvorrichtung und der tatsächlichen Höhenposition des Kabelrechens relativ zu der Kabelzuführungsvorrichtung ein Unterschied bzw. eine Differenz vorhanden ist. Dieser Unterschied bzw. diese Differenz kann zu Problemen bei der Handhabung bzw. Behandlung des Kabels in der Kabelzuführungsvorrichtung und/oder zu Problemen bei der Handhabung bzw. Behandlung des Kabels in der Kabelverarbeitungsmaschine führen.

Es kann unter anderem ein Bedarf an einer Kabelwechselvorrichtung bzw. einem Verfahren bestehen, bei der bzw. mittels dem ein höhenverstellbarer Kabelrechen technisch einfach präzise auf unterschiedlichen vorgegebenen Höhen relativ zu der Kabelzuführungsvorrichtung angeordnet werden kann.

Einem solchen Bedarf kann durch eine Kabelwechselvorrichtung gemäß dem unabhängigen Anspruch 1 bzw. ein Verfahren zum Arretieren eines relativ zu einer Kabelzuführungsvorrichtung höhenverstellbaren Kabelrechens in der Höhe gemäß dem unabhängigen Anspruch 9 entsprochen werden. Vorteilhafte Ausführungsformen sind in den abhängigen Ansprüchen definiert.

Gemäß einem ersten Aspekt der Erfindung wird eine Kabelwechselvorrichtung vorgeschlagen umfassend einen Kabelrechen zum Halten mehrerer Kabel auf unterschiedlichen Höhen, und eine Kabelzuführungsvorrichtung zum Zuführen von einem der Kabel des Kabelrechens zu einer Kabelverarbeitungsmaschine, wobei der Kabelrechen in seiner Höhe relativ zu der Kabelzuführungsvorrichtung derart verstellbar ausgebildet ist, dass je nach Höhe des Kabelrechens relativ zu der Kabelzuführungsvorrichtung die Kabelzuführungsvorrichtung unterschiedliche Kabel des Kabelrechens der Kabelverarbeitungsmaschine zuführen kann, dadurch gekennzeichnet, dass der Kabelrechen Höhenausrichtungselemente und die Kabelzuführungsvorrichtung zu den Höhenausrichtungselementen komplementäre Höhenbestimmungselemente aufweist, wobei die Höhenausrichtungselemente und die Höhenbestimmungselemente derart ausgebildet sind, dass der Kabelrechen auf einer von mehreren vorbestimmten Höhen relativ zu der Kabelzuführungsvorrichtung arretiert ist, wenn die Höhenbestimmungselemente mit einem Teil der Höhenausrichtungselemente verbunden sind.

Ein Vorteil hiervon ist, dass der höhenverstellbare Kabelrechen typischerweise präzise auf unterschiedlichen Höhen relativ zu der Kabelzuführungsvorrichtung angeordnet und arretiert werden kann. Somit kann die Höhe des Kabels, das zu der Kabelverarbeitungsmaschine zugeführt werden soll, relativ zu der Kabelzuführungsvorrichtung üblicherweise sehr präzise eingestellt werden. Folglich ist nach dem Arretieren des Kabelrechens mittels der Höhenbestimmungselemente und der Höhenausrichtungselemente die Differenz bzw. der Unterschied zwischen der gewünschten bzw. eingestellten Höhenposition des Kabelrechens bzw. des Kabels, das vom Kabelrechen gehalten bzw. geführt wird, relativ zu der Kabelzuführungsvorrichtung und der tatsächlichen Höhenposition des Kabelrechens bzw. des Kabels, das vom Kabelrechen gehalten bzw. geführt wird, relativ zu der Kabelzuführungsvorrichtung in der Regel sehr klein bzw. sehr gering bis nicht mehr vorhanden. Somit ergeben sich üblicherweise wenig bis keine Handhabungsschwierigkeiten bei der Handhabung bzw. Behandlung des Kabels durch die Kabelzuführungsvorrichtung und/oder bei der Zuführung des Kabels zu der Kabelverarbeitungsmaschine mittels der Kabelzuführungsvorrichtung, da die Höhe des Kabels relativ zu der Kabelzuführungsvorrichtung präzise eingestellt bzw. bekannt ist. Vorteilhaft ist zudem, dass die gewünschte Höhe typischerweise nur mit solch einer Genauigkeit angefahren bzw. eingestellt werden muss, dass die Höhenausrichtungselemente mit den Höhenbestimmungselementen der gewünschten Höhe und nicht mit den Höhenbestimmungselementen einer anderen Höhe eine Arretierung eingehen.

Gemäß einem zweiten Aspekt der Erfindung wird ein Verfahren zum Arretieren eines relativ zu einer Kabelzuführungsvorrichtung höhenverstellbaren Kabelrechens in der Höhe an der Kabelzuführungsvorrichtung vorgeschlagen, wobei der Kabelrechen zum Halten mehrerer Kabel auf unterschiedlichen Höhen ausgebildet ist, wobei die Kabelzuführungsvorrichtung zum Zuführen von einem der Kabel des Kabelrechens zu einer Kabelverarbeitungsmaschine ausgebildet ist, wobei der Kabelrechen in seiner Höhe relativ zu der Kabelzuführungsvorrichtung derart verstellbar ausgebildet ist, dass je nach Höhe des Kabelrechens relativ zu der Kabelzuführungsvorrichtung die Kabelzuführungsvorrichtung unterschiedliche Kabel des Kabelrechens der Kabelverarbeitungsmaschine zuführen kann, wobei das Verfahren folgende Schritte umfasst: - Einstellen einer Höhe des Kabelrechens relativ zu der Kabelzuführungsvorrichtung; und - Verbinden von Höhenbestimmungselementen der Zuführungsvorrichtung mit Höhenausrichtungselementen des Kabelrechens zum Arretieren des Kabelrechens relativ zu der Kabelzuführungsvorrichtung in einer vorgegebenen Höhe.

Ein Vorteil dieses Verfahrens ist, dass der höhenverstellbare Kabelrechen üblicherweise präzise auf einer vorgegebenen Höhe relativ zu der Kabelzuführungsvorrichtung angeordnet und arretiert wird. Somit ist die Höhe des Kabels, das zu der Kabelverarbeitungsmaschine zugeführt werden soll, relativ zu der Kabelzuführungsvorrichtung in der Regel sehr präzise eingestellt. Folglich ist nach dem Arretieren des Kabelrechens mittels der Höhenbestimmungselemente und der Höhenausrichtungselemente die Differenz bzw. der Unterschied zwischen der gewünschten bzw. eingestellten Höhenposition des Kabelrechens bzw. des Kabels, das vom Kabelrechen gehalten bzw. geführt wird, relativ zu der Kabelzuführungsvorrichtung und der tatsächlichen Höhenposition des Kabelrechens bzw. des Kabels, das vom Kabelrechen gehalten bzw. geführt wird, relativ zu der Kabelzuführungsvorrichtung typischerweise sehr klein bzw. sehr gering bis nicht mehr vorhanden. Somit ergeben sich in der Regel wenig bis keine Handhabungsschwierigkeiten bei der Handhabung des Kabels durch die Kabelzuführungsvorrichtung und/oder bei der Zuführung des Kabels zu der Kabelverarbeitungsmaschine mittels der Kabelzuführungsvorrichtung, da die Höhe des Kabels relativ zu der Kabelzuführungsvorrichtung präzise eingestellt bzw. bekannt ist. Vorteilhaft ist zudem, dass die gewünschte Höhe üblicherweise nur mit solch einer Genauigkeit angefahren bzw. eingestellt werden muss, dass die Höhenausrichtungselemente mit den Höhenbestimmungselementen der gewünschten Höhe und nicht mit den Höhenbestimmungselementen einer anderen Höhe eine Arretierung eingehen.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Erfindungsgemäß weisen die Höhenausrichtungselemente des Kabelrechens eine Vielzahl von auf unterschiedlichen Höhen angeordneten Vertiefungen auf und die Höhenbestimmungselemente der Kabelzuführungsvorrichtung umfassen zwei Vorsprünge, insbesondere bestehen die Höhenbestimmungselemente der Kabelzuführungsvorrichtung aus zwei Vorsprüngen. Vorteilhaft hieran ist, dass typischerweise eine besonders sichere Verbindung zwischen dem Kabelrechen und der Kabelzuführungsvorrichtung herstellbar ist. Zudem behindern die Höhenausrichtungselemente das Höhenverstellen des Kabelrechens in der Regel nicht, da die Höhenausrichtungselemente nicht vom Kabelrechen hervorstehen. Somit kann die Höhenverstellung des Kabelrechens relativ zu der Kabelzuführungsvorrichtung in der Regel technisch besonders einfach und zuverlässig durchgeführt werden.

Gemäß einer Ausführungsform der Kabelwechselvorrichtung umfasst die Kabelzuführungsvorrichtung ferner eine Beschriftungsvorrichtung zum Beschriften des von der Kabelzuführungsvorrichtung der Kabelverarbeitungsmaschine zugeführten Kabels. Vorteilhaft hieran ist, dass das Kabel üblicherweise technisch einfach und aufgrund der präzise bekannten bzw. präzise eingestellten Höhenposition des Kabels relativ zu der Kabelzuführungsvorrichtung besonders zuverlässig bzw. präzise beschriftet werden kann. Zudem können in der Regel Kabel mit einem besonders kleinen Querschnitt (z.B. weniger als 2 mm) derart beschriftet werden, dass die Beschriftung für den Menschen ohne Hilfsmittel lesbar ist. Zudem kann im Allgemeinen sichergestellt werden, dass die Beschriftung des Kabels präzise entlang seiner Längsachse verläuft, so dass das Ablesen der Kabelbeschriftung für den Menschen und/oder eine Maschine besonders einfach ist.

Gemäß einer Ausführungsform der Kabelwechselvorrichtung weist der Kabelrechen ein reversibel kompressibles Ausgleichsverbindungselement, insbesondere einen Elastomerkörper, auf, wobei das Ausgleichsverbindungselement derart ausgebildet und angeordnet ist, dass das Ausgleichsverbindungselement Höhenunterschiede zwischen dem Kabelrechen und der Kabelzuführungsvorrichtung beim Arretieren des Kabelrechens an der Kabelzuführungsvorrichtung ausgleichen kann. Hierdurch können in der Regel Höhenunterschiede beim Arretieren des Kabelrechens an der Kabelzuführungsvorrichtung technisch einfach ausgeglichen werden. Somit entstehen beim Arretieren des Kabelrechens an der Kabelzuführungsvorrichtung typischerweise keine mechanischen Spannungen im Kabelrechen und/oder in der Kabelzuführungsvorrichtung. Der Kabelrechen befindet sich durch diesen Ausgleich von kleineren Unterschieden in der Höhe zwischen der tatsächlichen Höhenposition nach dem Arretieren von der vor dem Arretieren eingestellten Höhenposition des Kabelrechens relativ zu der Kabelzuführungsvorrichtung nach dem Arretieren typischerweise stets in der eingestellten Höhenposition, ohne dass mechanische Spannungen in den Höhenbestimmungselementen oder in den Höhenausrichtungselementen auftreten. Gemäß einer Ausführungsform der Kabelwechselvorrichtung sind die Höhenausrichtungselemente und die Höhenbestimmungselemente nur auf einer Seite des Kabelrechens angeordnet. Hierdurch wird im Allgemeinen eine Überbestimmung der Höhenposition des Kabelrechens zu der Kabelzuführungsvorrichtung in der arretierten Höhenposition vermieden, so dass das Auftreten von mechanischen Spannungen technisch einfach verhindert wird.

Gemäß einer Ausführungsform der Kabelwechselvorrichtung sind die Höhenbestimmungselemente der Kabelzuführungsvorrichtung an zwei zueinander beabstandeten Positionen angeordnet, wobei zwischen den zwei zueinander beabstandeten Positionen eine Höhenverstellvorrichtung zum Verändern der Höhe des Kabelrechens relativ zu der Kabelzuführungsvorrichtung, wenn die Höhenbestimmungselementen nicht mit den Höhenausrichtungselementen verbunden sind, angeordnet ist. Hierdurch kann das von dem Kabelrechen gehaltene Kabel üblicherweise technisch besonders einfach in einer Richtung ausgerichtet werden, die der Zuführrichtung der Kabelzuführungsvorrichtung entspricht. Ein Verkippen des Kabelrechens relativ zu der Kabelzuführungsvorrichtung wird hierdurch in der Regel sicher verhindert.

Gemäß einer Ausführungsform der Kabelwechselvorrichtung ist jede Vertiefung der Höhenausrichtungselemente in der Höhe durch zwei Zylinderstifte begrenzt, wobei der Kabelrechen an der Kabelzuführungsvorrichtung in der Höhe arretiert ist, wenn das Höhenbestimmungselement zwischen zwei Zylinderstiften aufgenommen ist. Hierdurch kann der Kabelrechen an der Kabelzuführungsvorrichtung typischerweise technisch einfach und besonders präzise in einer vorgegebenen Höhenposition arretiert werden. Zudem können die Höhenbestimmungselemente in der Regel über die Mantelfläche der Zylinderstifte in die Höhenausrichtungselemente gleiten, wodurch geringe Höhenunterschiede zwischen der eingestellten Höhenposition des Kabelrechens relativ zu der Kabelzuführungsvorrichtung und der gewünschten Höhenposition des Kabelrechens relativ zu der Kabelzuführungsvorrichtung ausgeglichen werden bzw. minimiert werden. Die Höhenposition des Kabelrechens relativ zu der Kabelzuführungsvorrichtung kann sich typischerweise während des Gleitens bzw. Rutschens der Höhenbestimmungselemente über die Mantelfläche der Zylinderstifte in die Höhenausrichtungselemente ändern.

Gemäß einer Ausführungsform der Kabelwechselvorrichtung ist eines der Höhenbestimmungselemente Teil einer Kabelrichtstation der Kabelzuführungsvorrichtung zum Ausrichten des Kabels und eines der Höhenbestimmungselemente Teil eines Kabelantriebs zum Befördern des Kabels, wobei bei einem geschlossenen Zustand der Kabelrichtstation und/oder bei einem geschlossenen Zustand des Kabelantriebs der Kabelrechen an der Kabelzuführungsvorrichtung die Höhenbestimmungselemente mit einem Teil der Höhenausrichtungselemente verbunden sind, so dass der Kabelrechen an der Kabelzuführungsvorrichtung in der Höhe arretiert ist. Vorteilhaft hieran ist, dass der Kabelrechen im Allgemeinen keine aktiven Elemente zum Arretieren des Kabelrechens in der Höhe aufweisen muss, sondern die Arretierung in einer Höhenposition durch die Kabelzuführungsvorrichtung ausgeführt werden kann. Dadurch werden beim Schließen der Kabelrichtstation bzw. des Kabelantriebs zum Zuführen des Kabels zu der Kabelverarbeitungsmaschine mittels der Kabelzuführungsvorrichtung im Allgemeinen quasi automatisch die Höhenbestimmungselemente mit den Höhenausrichtungselementen der gewünschten Höhe verbunden und somit der Kabelrechen auf der gewünschten Höhe ausgerichtet und arretiert.

Gemäß einer Ausführungsform der Kabelwechselvorrichtung sind vordere Höhenausrichtungselemente der Höhenausrichtungselemente und hintere Höhenausrichtungselemente der Höhenausrichtungselemente zwischen vorderen Kabelklemmen zum Klemmen eines Teils des Kabels und hinteren Kabelklemmen zum Klemmen eines Teils des Kabels angeordnet. Vorteilhaft hieran ist, dass das jeweilige Kabel in der Regel besonders zuverlässig von dem Kabelrechen geklemmt und freigegeben werden kann.

Gemäß einer Ausführungsform des Verfahrens wird eine Arretierung in der Höhe zwischen den Höhenbestimmungselementen und den Höhenausrichtungselementen durch Schließen von Richtrollenbacken einer Kabelrichtstation der Kabelzuführungsvorrichtung und durch Schließen eines Kabelantriebs der Kabelzuführungsvorrichtung durchgeführt. Vorteilhaft hieran ist, dass der Kabelrechen keine aktiven Elemente zum Arretieren des Kabelrechens in der Höhe aufweisen muss, sondern die Arretierung in einer Höhenposition durch die Kabelzuführungsvorrichtung ausgeführt wird. Dadurch werden beim Schließen der Kabelrichtstation bzw. des Kabelantriebs zum Zuführen des Kabels zu der Kabelverarbeitungsmaschine mittels der Kabelzuführungsvorrichtung im Allgemeinen quasi automatisch die Höhenbestimmungselemente mit den Höhenausrichtungselementen der gewünschten Höhe verbunden und somit der Kabelrechen auf der gewünschten Höhe ausgerichtet und arretiert.

Gemäß einer Ausführungsform des Verfahrens wird das Kabel vor dem Zuführen des Kabels zu der Kabelverarbeitungsmaschine mittels einer Beschriftungsvorrichtung der Kabelzuführungsvorrichtung beschriftet. Ein Vorteil hiervon ist, dass das Kabel in der Regel besonders präzise beschriftet wird, da die Höhe des Kabelrechens und somit des Kabels relativ zu der Kabelzuführungsvorrichtung präzise eingestellt ist. Somit kann typischerweise die Beschriftung besonders für den Menschen und/oder eine Maschine leserlich auf das Kabel aufgebracht werden, z.B. mittels Laser.

Der Begriff "unterschiedliche Kabel" kann insbesondere bedeuten, dass die Kabel nichtidentisch zueinander sind, jedoch können die Kabel zueinander baugleich sein.

Es wird darauf hingewiesen, dass einige der möglichen Merkmale und Vorteile der Erfindung hierin mit Bezug auf unterschiedliche Ausführungsformen der Kabelwechselvorrichtung bzw. des Verfahrens zum Arretieren eines relativ zu einer Kabelzuführungsvorrichtung höhenverstellbaren Kabelrechens in der Höhe beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
- Fig. 1 zeigt: eine perspektivische Ansicht einer Ausführungsform der erfindungsgemäßen Kabelwechselvorrichtung;
- Fig. 2 zeigt: eine Seitenansicht der Kabelwechselvorrichtung aus Fig. 1;
- Fig. 3 zeigt: eine Aufsicht auf die Kabelwechselvorrichtung aus Fig. 1 bzw. Fig. 2;
- Fig. 4a zeigt: eine Detailansicht der vorderen Positionskonturen der Kabelwechselvorrichtung aus Fig. 1 bzw. Fig. 2 bzw. Fig. 3;
- Fig. 4b zeigt: eine Detailansicht der hinteren Positionskonturen der Kabelwechselvorrichtung aus Fig. 1 bzw. Fig. 2 bzw. Fig. 3; und
- Fig. 5 zeigt: eine perspektivische Ansicht des Ausgleichsverbindungselements der Kabelwechselvorrichtung aus Fig. 1 bzw. Fig. 2 bzw. Fig. 3.

Die Figuren sind lediglich schematisch und nicht maßstabsgetreu. Gleiche Bezugszeichen bezeichnen in den verschiedenen Figuren gleiche oder gleichwirkende Merkmale

Fig. 1 zeigt eine perspektivische Ansicht einer Ausführungsform der erfindungsgemäßen Kabelwechselvorrichtung 60. Fig. 2 zeigt eine Seitenansicht der Kabelwechselvorrichtung 60 aus Fig. 1. Fig. 3 zeigt eine Aufsicht auf die Kabelwechselvorrichtung 60 aus Fig. 1 bzw. Fig. 2.

Die Kabelwechselvorrichtung 60 umfasst einen Kabelrechen 2 und eine Kabelzuführungsvorrichtung 50. Die Kabelwechselvorrichtung 60 ermöglicht die Produktion von Teilkabelbäumen mit unterschiedlichen Kabeln 3, 3'. Die Kabelwechselvorrichtung 60 hält mehrere unterschiedliche Kabel (z.B. unterschiedlicher Querschnitt, Farbe der Isolation, Isolationsmaterial, usw.) in dem Kabelrechen 2 vorrätig, so dass das jeweils benötigte Kabel 3, 3' automatisch den Verarbeitungsstationen einer Kabelverarbeitungsmaschine (z.B. einer Crimpmaschine) (nicht gezeigt) mittels der Kabelzuführungsvorrichtung 50 zugeführt werden kann. Möglich ist auch, dass zwei oder mehre Kabel 3, 3' zueinander baugleich ausgebildet sind.

Die übrigen Kabel 3, 3' in der Kabelwechselvorrichtung 60 bzw. in dem Kabelrechen 2 sind jeweils z.B. durch Kabelklemmen 6, 7 in dem Kabelrechen 2 gesichert. Um ein bestimmtes Kabel 3, 3' des Kabelrechens 2 den Verarbeitungsstationen der Kabelverarbeitungsmaschine zuzuführen, fährt die Kabelwechselvorrichtung 60 die entsprechende Höhenposition (Position in Z-Richtung 40; in Fig. 1 bzw. Fig. 2 von unten nach oben verlaufend) des Kabelrechens 2 an, so dass die Kabelzuführungsvorrichtung 50 das gewünschte Kabel 3, 3' aus dem Kabelrechen 2 der Kabelverarbeitungsmaschine zuführen kann.

Die Kabelrichteinheit und der Kabelantrieb 17 der Kabelzuführungsvorrichtung 50 werden an das Kabel 3, 3' gebracht. Die Kabelklemmen 6, 7 des gewünschten Kabels 3, 3' werden mit motorisch angetriebenen Stiften oder Druckluftzylinder geöffnet, so dass das Kabel 3, 3' mittels der Kabelzuführungsvorrichtung 50 der Kabelverarbeitungsmaschine zugeführt werden kann. Danach kann die Produktion der Einzelleitung für den Teilkabelbaum starten.

Die Z-Richtung 40 verläuft in Fig. 1 bzw. Fig. 2 von unten nach oben und in Fig. 3 aus der Zeichenebene heraus. Das ausgewählte Kabel 3, 3' wird in Fig. 1 bzw. Fig. 2 bzw. Fig. 3 von der Kabelzuführungsvorrichtung 50 von rechts nach links befördert und einer Kabelverarbeitungsmaschine zugeführt, die sich links von der in Fig. 1 bzw. Fig. 2 bzw. Fig. 3 gezeigten Kabelwechselvorrichtung 60 befindet (und in den Zeichnungen entsprechend nicht gezeigt ist).

Die Kabelwechselvorrichtung 60 umfasst eine zweiteilige Grundplatte 29 zur Befestigung der Kabelwechselvorrichtung 60 an einem Maschinengestell bzw. an der Kabelverarbeitungsmaschine.

Der Kabelrechen 2 ist höhenverstellbar ausgebildet, d.h. er ist mittels einer Höhenverstellvorrichtung 22 entlang der Z-Richtung 40 bewegbar und an mehreren Höhenpositionen anordenbar. Für die Änderung der Höhenposition wird der Kabelrechen 2 zwischen der zweiteiligen Grundplatte 29 mittels eines Motors 26 der Höhenverstellung hoch- bzw. runtergefahren. Die Höhe des Kabelrechens 2 ist immer die Höhe relativ zu der Kabelzuführungsvorrichtung 50. Der Kabelrechen 2 wird in Z-Richtung 40 entlang zweier parallel zueinander und senkrecht verlaufender Führungsschienen 11, 11' geführt.

Um das Kabel 3, 3', das der Kabelverarbeitungsmaschine mittels der Kabelwechselvorrichtung 60 zugeführt wird, zu wechseln, werden ein Kabelantrieb 17 zum Antreiben bzw. Fördern des Kabels 3, 3' der Kabelzuführungsvorrichtung 50 und eine Kabelrichtstation 12 zum Ausrichten des Kabels 3, 3` der Kabelzuführungsvorrichtung 50 geöffnet, so dass das Kabel 3, 3` jeweils freigegeben wird. Hierzu werden die beiden Teile des Bandantriebs 18 des Kabelantriebs 17 auseinandergefahren und die beiden Teile der Richtrollenbacken 13 der Kabelrichtstation 12 werden auseinandergefahren. Gleichzeitig bzw. kurz zuvor oder danach werden die vordere Kabelklemme 6 und die hintere Kabelklemme 7 des Kabels 3, 3' gesperrt, so dass diese das Kabel 3, 3' jeweils festhalten bzw. festklemmen.

Nun kann der Kabelrechen 2 zwischen den zwei Teilen der Grundplatte 29 auf bzw. ab bewegt werden bzw. in seiner Höhe relativ zu der Kabelzuführungsvorrichtung 50 verändert werden. Der Kabelrechen 2 wird in eine Höhenposition bewegt, dass das Kabel 3, 3', das der Kabelverarbeitungsmaschine zugeführt werden soll, auf der Höhe der Kabelrichtstation 12 und der Höhe des Kabelantriebs 17 ist.

Wenn sich das Kabel 3, 3' in der gewünschten Höhe befindet, d.h. der Kabelrechen 2 weist die gewünschte Höhenposition relativ zu der Kabelzuführungsvorrichtung 50 auf, schließen sich der Kabelantrieb 17 und die Kabelrichtstation 12.

Der Kabelrechen 2 weist Höhenausrichtungselemente 70-74 auf und die Kabelzuführungsvorrichtung 50 weist Höhenbestimmungselemente 16, 21 auf. Die Höhenausrichtungselemente 70-74 des Kabelrechens 2 sind entlang der Z-Richtung 40 angeordnet. Der Kabelrechen 2 weist vordere Positionskonturen 8 umfassend Höhenausrichtungselemente 70-74 auf, die näher an der Seite der Kabelwechselvorrichtung 60 angeordnet sind, zu der das Kabel 3, 3' bewegt wird, und hintere Positionskonturen 9 umfassend Höhenausrichtungselemente 70-74 auf, die näher an der Seite der Kabelwechselvorrichtung 60 angeordnet sind, von der das Kabel 3, 3' weg bewegt wird. Die Adjektive "vordere" und "hintere" sind somit in Bezug auf die Kabelzuführrichtung zu verstehen, wobei die Kabelförderrichtung in Fig. 1 bzw. Fig. 2 bzw. Fig. 3 von rechts nach links verläuft.

Die Höhenausrichtungselemente 70-74 sind eine Vielzahl von Vertiefungen 80-84, die entlang der Z-Richtung 40 in zwei Reihen, nämlich an der Position der vorderen Positionskonturen 8 an der Position der hinteren Positionskonturen 9 angeordnet sind. In die jeweilige Vertiefung 80-84 kann genau ein Höhenbestimmungselement 16, 21 eingeführt werden.

Die vorderen Positionskonturen 8 weisen eine Vielzahl von Vertiefungen 80-84 als Höhenausrichtungselemente 70-74 in dem Kabelrechen 2 entlang der Z-Richtung 40 auf. Auf jeder Höhe eines Kabels 3, 3' befindet sich eine zu dem Kabel 3, 3' korrespondierende Vertiefung 80-84. Durch das Arretieren des Höhenbestimmungselements 16, 21 in der entsprechenden Vertiefung 80-84 wird das entsprechende Kabel 3, 3' so positioniert, dass dieses von Kabelzuführungsvorrichtung 50 entklemmt wird (durch Aktivieren der zu dem Kabel 3, 3' zugeordneten Kabelfreigabevorrichtungen 27, 28, wodurch die Kabelklemmen 6, 7 für dieses Kabel 3, 3' gelöst werden) und von der Kabelzuführungsvorrichtung 50 bewegt bzw. die Kabelrichtstation 12 durchlaufen und von dem Kabelantrieb 17 erfasst und in Richtung der Kabelverarbeitungsmaschine bewegt bzw. befördert werden kann. Das Kabel 3, 3 ` wird durch Höhenverschiebung des Kabelrechens 2 und der anschließenden Arretierung somit derart positioniert, dass das entsprechende Kabel 3, 3' von der Kabelzuführungsvorrichtung 50 entklemmt/freigegeben wird bzw. werden kann, d.h. die Kabelklemmen 6, 7 für dieses Kabel 3, 3' werden jeweils über die Kabelfreigabevorrichtungen 27, 28 gelöst bzw. können gelöst werden.

Jedem Kabel 3, 3 ` des Kabelrechens 2 sind somit zwei Höhenausrichtungselemente 70-74 zugeordnet: ein Höhenausrichtungselement 70-74 an der Position der vorderen Positionskonturen 8 und ein Höhenausrichtungselement 70-74 an der Position der hinteren Positionskonturen 9.

Die hinteren Positionskonturen 9 weisen eine Vielzahl von Vertiefungen 80-84 als Höhenausrichtungselemente 70-74 in dem Kabelrechen 2 entlang der Z-Richtung 40 auf. Die Vertiefungen 80-84 der hinteren Positionskonturen 9 befinden sich auf derselben Höhe wie die Vertiefungen 80-84 der vorderen Positionskontur 8, so dass das Kabel 3, 3' horizontal bzw. parallel zu der Oberfläche der Grundplatte 29 ausgerichtet ist, wenn der Kabelrechen 2 an der Kabelzuführungsvorrichtung 50 mittels der Höhenbestimmungselemente 16, 21 und der Höhenausrichtungselemente 70-74 arretiert ist. Wenn der Kabelrechen 2 an der Kabelzuführungsvorrichtung 50 arretiert ist, stehen die zwei Höhenbestimmungselemente 16, 21 mit zwei Höhenausrichtungselementen 70-74 jeweils in Verbindung. Zur Lösung der Arretierung werden die Verbindungen aufgelöst bzw. getrennt.

Wenn der Kabelrechen 2 an der Kabelzuführungsvorrichtung 50 arretiert ist, kann ein Kabel 3, 3' des Kabelrechens 2 mittels der Kabelzuführungsvorrichtung 50 der Kabelverarbeitungsmaschine zugeführt werden. Hierzu werden die vorderen Kabelklemmen 6 und die hinteren Kabelklemmen 7 durch die entsprechenden Kabelfreigabevorrichtungen 27, 28 (z.B. Druckluftzylinder) geöffnet.

Die Kabelzuführungsvorrichtung 50 weist eine Beschriftungsvorrichtung 1 bzw. einen Beschriftungskopf auf, der, z.B. mittels Laser, die Außenoberfläche bzw. einen Teil der Außenoberfläche des Kabels 3, 3' beschriftet.

Die Beschriftungsvorrichtung 1 beschriftet das Kabel 3, 3' in einem Beschriftungsbereich 5, wobei sich der Beschriftungsbereich 5 in Kabelzuführrichtung gesehen hinter den vorderen Positionskonturen 8 und hinter den vorderen Kabelklemmen 6 befindet. Dies bedeutet, dass in Fig. 1 bzw. in Fig. 2 der Beschriftungsbereich 5 links von den vorderen Kabelklemmen 6 angeordnet ist, wobei die Kabelzuführrichtung von rechts nach links verläuft.

Auf der der hinteren Kabelklemmen 7 abgewandten Seite der vorderen Kabelklemmen 6 umfasst der Kabelrechen 2 für jedes Kabel 3, 3' eine Kabelführung 4. Der Beschriftungsbereich 5 stimmt mit dem Bereich, über den sich die jeweilige Kabelführung 4 in Kabelzuführrichtung erstreckt, überein.

Da die Höhenposition bzw. die Höhe des Kabels 3, 3' mittels der Arretierung des Kabelrechens 2 an der Kabelzuführungsvorrichtung 50 besonders präzise ist, kann die Beschriftungsvorrichtung 1 die Außenoberfläche des Kabels 3, 3', das der Kabelbearbeitungsvorrichtung mittels der Kabelzuführungsvorrichtung 50 zugeführt wird, besonders präzise und für den Menschen einfach leserlich beschreiben. Insbesondere kann die Beschriftungsvorrichtung 1 das Kabel 3, 3' derart beschreiben, dass die Beschriftung entlang der Längsachse des Kabels 3, 3' (die Längsachse des Kabels 3, 3' verläuft entlang der größten Ausdehnung bzw. Dimension des Kabels 3, 3' bzw. entlang der Kabelzuführrichtung) verläuft. Dies erleichtert das menschliche Lesen der Beschriftung als auch das maschinelle Lesen der Beschriftung.

Insbesondere können auch Kabel 3, 3' mit einem sehr kleinen Durchmesser, z.B. weniger als ca. 2 mm, mittels der Beschriftungsvorrichtung 1 derart beschriftet werden, dass die Beschriftung durch den Menschen leicht bzw. ohne technische Hilfsmittel lesbar ist.

Fig. 4a zeigt eine Detailansicht der vorderen Positionskonturen 8 der Kabelwechselvorrichtung 60 aus Fig. 1 bzw. Fig. 2 bzw. Fig. 3. Fig. 4b zeigt eine Detailansicht der hinteren Positionskonturen 9 der Kabelwechselvorrichtung 60 aus Fig. 1 bzw. Fig. 2 bzw. Fig. 3.

In Fig. 4a ist ein vorderes Höhenausrichtungselement 70 vollständig zu sehen und ein weiteres vorderes Höheausrichtungselement 71, das sich in Fig. 4 unterhalb des vollständig sichtbaren vorderen Höhenausrichtungselements 70 befindet, nur teilweise. In Fig. 4b ist ein hinteres Höheausrichtungselement 73 vollständig zu sehen und zwei weitere hintere Höheausrichtungselemente 72, 74 sind nur teilweise zu sehen, wobei sich eines der beiden teilweise sichtbaren hinteren Höheausrichtungselemente 72, 74 oberhalb des vollständig sichtbaren hinteren Höheausrichtungselement 73 befindet und sich eines der beiden teilweise sichtbaren hinteren Höheausrichtungselemente 72, 74 unterhalb des vollständig sichtbaren hinteren Höheausrichtungselement 73.

Die Höhenausrichtungselemente 70-74 des Kabelrechens 2 der vorderen Positionskonturen 8 als auch der hinteren Positionskonturen 9 umfassen jeweils mehrere Zylinderstifte 10, 10', die horizontal ausgerichtet sind bzw. parallel zu der Kabelzuführrichtung ausgerichtet sind. Die Zylinderstifte 10, 10` sind entlang der Z-Richtung 40 äquidistant zueinander angeordnet, so dass die Höhenausrichtungselemente 70-74 entlang der Z-Richtung 40 der vorderen Positionskonturen 8 äquidistant zueinander sind und dass die Höhenausrichtungselemente 70-74 entlang der Z-Richtung 40 der hinteren Positionskonturen 9 äquidistant zueinander sind.

Der kleinste Abstand zwischen jeweils zwei Zylinderstiften 10, 10` entspricht jeweils dem Durchmesser eines Höhenbestimmungselements 16, 21 der Kabelzuführungsvorrichtung 50. Wie in Fig. 4a bzw. Fig. 4b gezeigt kontaktiert die Außenoberfläche des jeweiligen Höhenbestimmungselements 16, 21 ein unteres Ende eines oberen Zylinderstifts 10 und ein oberes Ende eines unteren Zylinderstifts 10` des Kabelrechens 2 bzw. der vorderen Positionskonturen 8 als auch der hinteren Positionskonturen 9. Somit ist die Höhenposition des Kabelrechens 2 relativ zu der Kabelzuführungsvorrichtung 50 präzise festgelegt, wenn der Kabelrechen 2 mittels der Höhenausrichtungselemente 70-74 der vorderen Positionskonturen 8 und der Höhenausrichtungselemente 70-74 der hinteren Positionskonturen 9 an der Kabelzuführungsvorrichtung 50 arretiert ist.

Zum Arretieren wird ein erstes Höhenbestimmungselement 16, 21 der Kabelzuführungsvorrichtung 50 in eine Vertiefung 80-84 zwischen zwei Zylinderstiften 10, 10` der vorderen Positionskonturen 8, d.h. in ein Höhenausrichtungselement 70-74, eingeführt und ein zweites Höhenbestimmungselement 16, 21 der Kabelzuführungsvorrichtung 50 wird in eine Vertiefung 80-84 zwischen zwei Zylinderstiften 10, 10` der hinteren Positionskonturen 9, d.h. in ein Höhenausrichtungselement 70-74, eingeführt (in Fig. 4a bzw. 4b in die Zeichenebene hinein). Das Bewegen der Höhenbestimmungselemente 16, 21 kann z.B. durch Schließen des Kabelantriebs 17 und der Kabelrichtstation 12 ausgeführt werden, wenn eines der Höhenbestimmungselemente 16 Teil des Kabelantriebs 17 (z.B. der Bandantrieb 18) und das andere Höhenbestimmungselement 21 der Höhenbestimmungselemente 16, 21 Teil der Kabelrichtstation 12 (z.B. der Richtrollenbacken 13) ist.

Auch seitlich ist der Kabelrechen 2 relativ zu der Kabelzuführungsvorrichtung 50 arretiert, wobei jedoch ein leichtes Spiel vorhanden sein kann. In jedem Fall wird ein seitliches Herausrutschen der Höhenbestimmungselemente 16, 21 aus den Höhenausrichtungselementen 70-74 (in Fig. 4a bzw. Fig. 4b nach rechts oder links) verhindert.

In Fig. 4a bzw. Fig. 4b sind zwei Vertiefungen 80-84 der vorderen Positionskonturen 8 und drei Vertiefungen 80-84 der hinteren Positionskonturen 9 gezeigt bzw. teilweise gezeigt. Die Vertiefungen 80-84 der vorderen Positionskonturen 8 sind im Querschnitt kreisförmig. Die Vertiefungen 80-84 der hinteren Positionskonturen 9 sind im Querschnitt ellipsenförmig.

In Fig. 1 bzw. Fig. 2 ist gezeigt, dass die Kabelrichtstation 12 einen hinteren Positionierstifthalter 15 mit einem ersten Höhenbestimmungselement 16 und der Kabelantrieb 17 einen vorderen Positionierstifthalter 20 mit einem zweiten Höhenbestimmungselement 21 aufweist. Insgesamt weist die Kabelzuführungsvorrichtung 50 genau zwei Höhenbestimmungselemente 16, 21 auf, die sich beide auf derselben Seite des Kabelrechens 2 befinden.

Die Zylinderstifte 10, 10` weisen jeweils, zumindest in ihrer Mitte, eine zylindrische Form auf, wobei die Höhe der zylindrischen Form von rechts nach links bzw. umgekehrt verläuft.

Beim Einführen des Höhenbestimmungselements 16, 21 in das Höhenausrichtungselement 70-74, d.h. in die Vertiefung 80-84, kann das jeweilige Höhenbestimmungselement 16, 21 über die Manteloberfläche des jeweiligen Zylinderstifts 10, 10' gleiten bis das jeweilige Höhenbestimmungselement 16, 21 in die in Z-Richtung 40 passgenaue Aussparung bzw. Vertiefung 80-84 zwischen zwei Zylinderstiften 10, 10` geglitten bzw. gerutscht ist. Während des Rutschens bzw. Gleitens über die Manteloberfläche des jeweiligen Zylinderstifts 10, 10' kann sich die Höhe des Kabelrechens 2 relativ zu der Kabelzuführungsvorrichtung 50 geringfügig ändern.

Die Höhenbestimmungselemente 16, 21 sind jeweils derart komplementär zu den Höhenausrichtungselemente 70-74 ausgebildet, dass der jeweilige Durchmesser der Höhenausrichtungselemente 70-74 in Z-Richtung dem jeweiligen Durchmesser der Höhenbestimmungselemente 16, 21 in Z-Richtung entspricht bzw. dass diese gleich groß sind.

Wenn die beiden Höhenbestimmungselemente 16, 21 in jeweils einer Vertiefung 80-84 bzw. Aussparung zwischen zwei Zylinderstiften 10, 10', d.h. in einem Höhenausrichtungselement 70-74, ist, ist der Kabelrechen 2 präzise auf einer vorgegebenen Höhe relativ zu der Kabelzuführungsvorrichtung 50 arretiert bzw. ausgerichtet.

Die Höhenbestimmungselemente 16, 21 weisen jeweils eine zylindrische Form auf, d.h. der Querschnitt entlang einer Ebene, die die Z-Richtung 40 beinhaltet, ist kreisförmig, wie dies in Fig. 4a bzw. Fig. 4b gezeigt ist. Vorstellbar ist auch, dass die Höhenbestimmungselemente 16, 21 eine in Richtung ihres freien Endes sich verjüngende Form aufweisen.

Zum Lösen der Arretierung werden die beiden Höhenbestimmungselemente 16, 21 aus der jeweiligen Vertiefung 80-84 bzw. Aussparung zwischen zwei Zylinderstiften 10, 10' bzw. aus dem Höhenausrichtungselement 70-74 (in Fig. 4a bzw. Fig. 4b aus der Zeichenebene heraus) heraus bewegt, z.B. durch Öffnen des Kabelantriebs 17 bzw. der Bandantrieb 18 und der Kabelrichtstation 12 bzw. der Rollenbacken. Somit wird die Arretierung durch Lösen der Verbindung zwischen den Höhenbestimmungselementen 16, 21 und den Höhenausrichtungselemente 70-74 gelöst.

Nun kann der Kabelrechen 2 in seiner Höhenposition relativ zu der Kabelzuführungsvorrichtung 50 verändert werden, so dass ein anderes Kabel 3, 3' sich auf einer derartigen Höhe befindet, dass dieses von der Kabelzuführungsvorrichtung 50 der Kabelverarbeitungsmaschine zugeführt und gegebenenfalls mittels der Beschriftungsvorrichtung 1 beschriftet wird. Der Kabelrechen 2 wird hierzu derart in der Höhe bewegt, dass zu dem gewünschten Kabel 3, 3' korrespondierende Höhenausrichtungselemente 70-74 des Kabelrechens 2 im Wesentlichen auf der gleichen Höhe wie die Höhenbestimmungselemente 16, 21 sind, so dass beim Arretieren die Höhenausrichtungselemente 70-74 für das gewünschte Kabel 3, 3' in die Höhenbestimmungselemente 16, 21 eingeführt werden. Dies bedeutet, dass zwischen der mittels der Höhenverstellvorrichtung 22 zunächst eingestellten und der nach dem Arretieren tatsächlich vorhandenen relativen Höhe zwischen dem Kabelrechen 2 und der Kabelzuführungsvorrichtung 50 nur ein geringer Unterschied besteht, der durch Gleiten bzw. Rutschen der Höhenbestimmungselemente 16, 21 über die Manteloberfläche der Zylinderstifte 10, 10` auf praktisch Null sinkt. Nach dem Arretieren befindet sich das Kabel 3, 3' präzise auf einer vorgegebenen Höhe relativ zu der Kabelzuführungsvorrichtung 50, in der das Kabel 3, 3' vom Kabelantrieb 17 und von der Kabelrichtstation 12 erfasst werden kann.

Die Mantelfläche bzw. Manteloberfläche der Zylinderstifte 10, 10` ist gehärtet. Die Zylinderstifte 10, 10` können in den Kabelrechen 2 eingepresst sein. Insbesondere können die Zylinderstifte 10, 10` derart tief in den Kabelrechen 2 eingepresst sein, dass die Manteloberfläche des jeweiligen Zylinderstifts 10, 10' plan mit der übrigen Oberfläche des Kabelrechens 2 abschließt. Die Zylinderstifte 10, 10` können z.B. aus einem Metall und/oder einer Metalllegierung, z.B. Stahl, bestehen.

Die Höhenbestimmungselemente 16, 21 sind jeweils ein stiftförmiger Vorsprung. Die Position in Z-Richtung 40 bzw. die Höhenposition der Höhenbestimmungselemente 16, 21 kann jeweils manuell feinjustiert werden, d.h. ihre Höhenposition relativ zu der Kabelzuführungsvorrichtung 50 kann geringfügig (z.B. weniger als ca. 10 mm) manuell geändert werden.

Die Höhenbestimmungselemente 16, 21 der Kabelzuführungsvorrichtung 50 befinden sich nur auf einer Seite des Kabelrechens 2. In Fig. 1 bzw. Fig. 2 befinden sich die Höhenbestimmungselemente 16, 21 somit beide auf der vorderen Seite des Kabelrechens 2. Somit wird eine Überbestimmung der Höhenposition des Kabelrechens 2 vermieden und folglich wird das Auftreten von mechanischen Spannungen verhindert.

Der Kabelantrieb 17 und die Kabelrichtstation 12 umfassen jeweils einen Symmetrieausgleich 19, um die Elemente des Kabelantriebs 17 (insbesondere der Bandantrieb 18) bzw. die Elemente der Kabelrichtstation 12 (insbesondere die Richtrollenbacken 13) symmetrisch bezüglich des Kabels auszurichten.

Die Kabelrichtstation 12 umfasst zudem eine Abstandsregulierung, um den Abstand zwischen den Richtrollenbacken 13 an den Durchmesser des Kabels 3, 3', das mittels der Kabelzuführungsvorrichtung 50 gefördert bzw. bewegt wird, anzupassen.

Auf der dem Kabelantrieb 17 abgewandten Seite der Beschriftungsvorrichtung 1 weist die Kabelzuführungsvorrichtung 50 eine Kabeltrenneinrichtung 30 mit einem Messer 31 zum Schneiden bzw. Durchschneiden des Kabels 3, 3', das der Kabelverarbeitungsmaschine zugeführt wird, auf.

Fig. 5 zeigt eine perspektivische Ansicht des Ausgleichsverbindungselements 23 der Kabelwechselvorrichtung 60 aus Fig. 1 bzw. Fig. 2 bzw. Fig. 3.

Die Kabelwechselvorrichtung 60 bzw. der Kabelrechen 2 weist zudem ein Ausgleichsverbindungselement 23 auf. Das Ausgleichsverbindungselement 23 ist Teil der Höhenverstellvorrichtung 22 des Kabelrechens 2. Die geringfügigen Unterschiede zwischen der mittels der Höhenverstellvorrichtung 22 eingestellten Höhe des Kabelrechens 2 relativ zu der Kabelzuführungsvorrichtung 50 und der Höhe des Kabelrechens 2 relativ zu der Kabelzuführungsvorrichtung 50, wenn die Höhenbestimmungselemente 16, 21 in die Höhenausrichtungselemente 70-74 eingeführt wurden (d.h. wenn der in Fig. 4a und Fig. 4b gezeigte Zustand eingetreten ist), wird durch das Ausgleichsverbindungselement 23 ausgeglichen, so dass keine mechanischen Spannungen außerhalb des Ausgleichsverbindungselements 23 auftreten.

Das Ausgleichsverbindungselement 23 weist eine Spindelmutter 24 auf und auf einer seiner Unterseiten einen Elastomerkörper 25 als Ausgleichselement. Der Elastomerkörper 25 kann z.B. aus einem Gummi und/oder einem Schaumstoff bestehen.

Der Elastomerkörper 25 kann reversibel zusammengedrückt werden. Dies bedeutet, dass der Elastomerkörper 25 nach einem erfolgten Zusammendrücken nach Wegfall der einwirkenden Kraft wieder seiner Ursprungsform annimmt.

Durch das Zusammendrücken des Elastomerkörpers 25 wird der Höhenunterschied zwischen der eingestellten Höhenposition mittels der Höhenverstellvorrichtung 22 (vor dem Arretieren) und der tatsächlichen Höhenposition im arretierten Zustand ausgeglichen, indem der Elastomerkörper 25 gegebenenfalls durch die auftretenden Kräfte zusammengedrückt wird. Auf diese Weise sind ein Verbiegen und/oder eine Materialermüdung des Kabelrechens 2 und der übrigen Teile der Kabelwechselvorrichtung 60 im Wesentlichen ausgeschlossen.

Der Elastomerkörper 25 kann insbesondere zylinderförmig ausgebildet sein, wobei der Elastomerkörper 25 seine größte Ausdehnung in Kabelzuführungsrichtung aufweist.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen.

### Bezugszeichenliste

- 1: Beschriftungsvorrichtung
- 2: Kabelrechen
- 3, 3': Kabel
- 4: Kabelführungen
- 5: Beschriftungsbereich
- 6: vordere Kabelklemmen
- 7: hintere Kabelklemmen
- 8: vordere Positionskonturen
- 9: hintere Positionskonturen
- 10, 10': Zylinderstift
- 11, 11': Führungsschiene in Z-Richtung
- 12: Kabelrichtstation
- 13: Richtrollenbacken
- 15: hinterer Positionierstifthalter mit Positionierstift
- 16: hinteres Höhenbestimmungselement
- 17: Kabelantrieb
- 18: zweiteiliger Bandantrieb
- 19: Symmetrieausgleich
- 20: vorderer Positionierstifthalter mit Positionierstift
- 21: vorderes Höhenbestimmungselement
- 22: Höhenverstellvorrichtung
- 23: Ausgleichsverbindungselement
- 24: Spindelmutter
- 25: Elastomerkörper
- 26: Motor der Höhenverstellvorrichtung
- 27: vordere Kabelfreigabevorrichtung
- 28: hintere Kabelfreigabevorrichtung
- 29: zweiteilige Grundplatte
- 30: Kabeltrenneinrichtung
- 31: Messer
- 40: Z-Richtung
- 50: Kabelzuführungsvorrichtung
- 60: Kabelwechselvorrichtung
- 70, 71: vorderes Höhenausrichtungselement
- 72-74: hinteres Höhenausrichtungselement
- 80-84: Vertiefung

## Patentansprüche

1. Kabelwechselvorrichtung (60) umfassend
einen Kabelrechen (2) zum Halten mehrerer Kabel (3, 3') auf unterschiedlichen Höhen, und
eine Kabelzuführungsvorrichtung (50) zum Zuführen von einem der Kabel (3, 3') des Kabelrechens (2) zu einer Kabelverarbeitungsmaschine,
wobei der Kabelrechen (2) in seiner Höhe relativ zu der Kabelzuführungsvorrichtung (50) derart verstellbar ausgebildet ist, dass je nach Höhe des Kabelrechens (2) relativ zu der Kabelzuführungsvorrichtung (50) die Kabelzuführungsvorrichtung (50) unterschiedliche Kabel (3, 3') des Kabelrechens (2) der Kabelverarbeitungsmaschine zuführen kann,
**dadurch gekennzeichnet, dass**
der Kabelrechen (2) Höhenausrichtungselemente (70-74) und die Kabelzuführungsvorrichtung (50) zu den Höhenausrichtungselementen (70-74) komplementäre Höhenbestimmungselemente (16, 21) aufweist, wobei die Höhenausrichtungselemente (70-74) und die Höhenbestimmungselemente (16, 21) derart ausgebildet sind, dass der Kabelrechen (2) auf einer von mehreren vorbestimmten Höhen relativ zu der Kabelzuführungsvorrichtung (50) arretiert ist, wenn die Höhenbestimmungselemente (16, 21) mit einem Teil der Höhenausrichtungselemente (70-74) verbunden sind, wobei die Höhenausrichtungselemente (70-74) des Kabelrechens (2) eine Vielzahl von auf unterschiedlichen Höhen angeordneten Vertiefungen (80-84) aufweist und die Höhenbestimmungselemente (16, 21) der Kabelzuführungsvorrichtung (50) zwei Vorsprünge umfassen, insbesondere aus zwei Vorsprüngen bestehen.

2. Kabelwechselvorrichtung (60) nach Anspruch 1, ferner umfassend die Kabelzuführungsvorrichtung (50) ferner eine Beschriftungsvorrichtung (1) zum Beschriften des von der Kabelzuführungsvorrichtung (50) der Kabelverarbeitungsmaschine zugeführten Kabels (3, 3') umfasst.

3. Kabelwechselvorrichtung (60) nach einem der vorhergehenden Ansprüche, wobei der Kabelrechen (2) ein reversibel kompressibles Ausgleichsverbindungselement (23), insbesondere einen Elastomerkörper (25), aufweist, wobei das Ausgleichsverbindungselement (23) derart ausgebildet und angeordnet ist, dass das Ausgleichsverbindungselement (23) Höhenunterschiede zwischen dem Kabelrechen (2) und der Kabelzuführungsvorrichtung (50) beim Arretieren des Kabelrechens (2) an der Kabelzuführungsvorrichtung (50) ausgleichen kann.

4. Kabelwechselvorrichtung (60) nach einem der vorhergehenden Ansprüche, wobei die Höhenausrichtungselemente (70-74) und die Höhenbestimmungselemente (16, 21) nur auf einer Seite des Kabelrechens (2) angeordnet sind.

5. Kabelwechselvorrichtung (60) nach einem der vorhergehenden Ansprüche, wobei die Höhenbestimmungselemente (16, 21) der Kabelzuführungsvorrichtung (50) an zwei zueinander beabstandeten Positionen angeordnet sind, wobei zwischen den zwei zueinander beabstandeten Positionen eine Höhenverstellvorrichtung (22) zum Verändern der Höhe des Kabelrechens (2) relativ zu der Kabelzuführungsvorrichtung (50), wenn die Höhenbestimmungselementen (16, 21) nicht mit den Höhenausrichtungselementen (70-74) verbunden sind, angeordnet ist.

6. Kabelwechselvorrichtung (60) nach einem der vorhergehenden Ansprüche, wobei jede Vertiefung (80-84) der Höhenausrichtungselemente (70-74) in der Höhe durch zwei Zylinderstifte (10, 10`) begrenzt ist, wobei der Kabelrechen (2) an der Kabelzuführungsvorrichtung (50) in der Höhe arretiert ist, wenn das Höhenbestimmungselement (16, 21) zwischen zwei Zylinderstiften (10, 10') aufgenommen ist.

7. Kabelwechselvorrichtung (60) nach einem der vorhergehenden Ansprüche, wobei eines der Höhenbestimmungselemente (16, 21) Teil einer Kabelrichtstation (12) der Kabelzuführungsvorrichtung (50) zum Ausrichten des Kabels (3, 3') und eines der Höhenbestimmungselemente (16, 21) Teil eines Kabelantriebs (17) zum Befördern des Kabels (3, 3') ist, wobei bei einem geschlossenen Zustand der Kabelrichtstation (12) und/oder bei einem geschlossenen Zustand des Kabelantriebs (17) der Kabelrechen (2) an der Kabelzuführungsvorrichtung (50) die Höhenbestimmungselemente (16, 21) mit einem Teil der Höhenausrichtungselemente (70-74) verbunden sind, so dass der Kabelrechen (2) an der Kabelzuführungsvorrichtung (50) in der Höhe arretiert ist.

8. Kabelwechselvorrichtung (60) nach einem der vorhergehenden Ansprüche, wobei vordere Höhenausrichtungselemente (70-74) der Höhenausrichtungselemente (70-74) und hintere Höhenausrichtungselemente (70-74) der Höhenausrichtungselemente (70-74) zwischen vorderen Kabelklemmen (6) zum Klemmen eines Teils des Kabels (3, 3') und hinteren Kabelklemmen (7) zum Klemmen eines Teils des Kabels (3, 3') angeordnet sind.

9. Verfahren zum Arretieren eines relativ zu einer Kabelzuführungsvorrichtung (50) höhenverstellbaren Kabelrechens (2) in der Höhe an der Kabelzuführungsvorrichtung (50), wobei
der Kabelrechen (2) zum Halten mehrerer Kabel (3, 3') auf unterschiedlichen Höhen ausgebildet ist,
wobei die Kabelzuführungsvorrichtung (50) zum Zuführen von einem der Kabel (3, 3') des Kabelrechens (2) zu einer Kabelverarbeitungsmaschine ausgebildet ist, wobei der Kabelrechen (2) in seiner Höhe relativ zu der Kabelzuführungsvorrichtung (50) derart verstellbar ausgebildet ist, dass je nach Höhe des Kabelrechens (2) relativ zu der Kabelzuführungsvorrichtung (50) die Kabelzuführungsvorrichtung (50) unterschiedliche Kabel (3, 3') des Kabelrechens (2) der Kabelverarbeitungsmaschine zuführen kann, wobei die Höhenausrichtungselemente (70-74) des Kabelrechens (2) eine Vielzahl von auf unterschiedlichen Höhen angeordneten Vertiefungen (80-84) aufweist und die Höhenbestimmungselemente (16, 21) der Kabelzuführungsvorrichtung (50) zwei Vorsprünge umfassen, insbesondere aus zwei Vorsprüngen bestehen,
wobei das Verfahren folgende Schritte umfasst:
- Einstellen einer Höhe des Kabelrechens (2) relativ zu der Kabelzuführungsvorrichtung (50); und
- Verbinden von Höhenbestimmungselementen (16, 21) der Zuführungsvorrichtung mit Höhenausrichtungselementen (70-74) des Kabelrechens (2) zum Arretieren des Kabelrechens (2) relativ zu der Kabelzuführungsvorrichtung (50) in einer vorgegebenen Höhe.

10. Verfahren nach Anspruch 9, wobei
eine Arretierung in der Höhe zwischen den Höhenbestimmungselementen (16, 21) und den Höhenausrichtungselementen (70-74) durch Schließen von Richtrollenbacken (13) einer Kabelrichtstation (12) der Kabelzuführungsvorrichtung (50) und durch Schließen eines Kabelantriebs (17) der Kabelzuführungsvorrichtung (50) durchgeführt wird.

11. Verfahren nach Anspruch 9 oder 10, wobei
das Kabel (3, 3') vor dem Zuführen des Kabels (3, 3') zu der Kabelverarbeitungsmaschine mittels einer Beschriftungsvorrichtung (1) der Kabelzuführungsvorrichtung (50) beschriftet wird.

## Claims

1. Cable changing device (60) comprising
a cable guide (2) for holding a plurality of cables (3, 3') at different heights, and
a cable feed device (50) for feeding one of the cables (3, 3') of the cable guide (2) to a cable processing machine,
the cable guide (2) being adjustable in its height relative to the cable feed device (50) such that, depending on the height of the cable guide (2) relative to the cable feed device (50), the cable feed device (50) can feed different cables (3, 3') of the cable guide (2) to the cable processing machine,
**characterized in that**
the cable guide (2) has height alignment elements (70-74) and the cable feed device (50) has height determination elements (16, 21) which are complementary to the height alignment elements (70-74), the height alignment elements (70-74) and the height determination elements (16, 21) being designed such that the cable guide (2) is locked at one of a plurality of predetermined heights relative to the cable feed device (50) when the height determination elements (16, 21) are connected to some of the height alignment elements (70-74), the height alignment elements (70-74) of the cable guide (2) having a plurality of recesses (80-84) arranged at different heights, and the height determination elements (16, 21) of the cable feed device (50) comprising two projections, in particular consisting of two projections.

2. Cable changing device (60) according to claim 1, further comprising the cable feed device (50) further comprises a labeling device (1) for labeling the cable (3, 3') fed by the cable feed device (50) to the cable processing machine.

3. Cable changing device (60) according to either of the preceding claims, wherein the cable guide (2) has a reversibly compressible compensation connection element (23), in particular an elastomer member (25), wherein the compensation connection element (23) is designed and arranged such that the compensation connection element (23) can compensate for height differences between the cable guide (2) and the cable feed device (50) when the cable guide (2) is locked to the cable feed device (50).

4. Cable changing device (60) according to any of the preceding claims, wherein the height alignment elements (70-74) and the height determination elements (16, 21) are arranged only on one side of the cable guide (2).

5. Cable changing device (60) according to any of the preceding claims, wherein the height determination elements (16, 21) of the cable feed device (50) are arranged at two mutually spaced positions, wherein a height adjustment device (22) is arranged between the two mutually spaced positions for changing the height of the cable guide (2) relative to the cable feed device (50) when the height determination elements (16, 21) are not connected to the height alignment elements (70-74).

6. Cable changing device (60) according to any of the preceding claims, wherein each recess (80-84) in the height alignment elements (70-74) is delimited in height by two cylindrical pins (10, 10'), wherein the cable guide (2) is locked in height to the cable feed device (50) when the height determination element (16, 21) is received between two cylindrical pins (10, 10').

7. Cable changing device (60) according to any of the preceding claims, wherein one of the height determination elements (16, 21) is part of a cable aligning station (12) of the cable feed device (50) for aligning the cable (3, 3') and one of the height determination elements (16, 21) is part of a cable drive (17) for conveying the cable (3, 3'), wherein, when the cable aligning station (12) is closed and/or when the cable drive (17) of the cable guide (2) is closed on the cable feed device (50), the height determination elements (16, 21) are connected to some of the height alignment elements (70-74) so that the cable guide (2) is locked in height to the cable feed device (50).

8. Cable changing device (60) according to any of the preceding claims, wherein front height alignment elements (70-74) of the height alignment elements (70-74) and rear height alignment elements (70-74) of the height alignment elements (70-74) are arranged between front cable clamps (6) for clamping a portion of the cable (3, 3') and rear cable clamps (7) for clamping a portion of the cable (3, 3').

9. Method for locking in height a cable guide (2) which is adjustable in its height relative to a cable feed device (50) to the cable feed device (50), wherein
the cable guide (2) is designed to hold a plurality of cables (3, 3') at different heights, wherein the cable feed device (50) is designed to feed one of the cables (3, 3') of the cable guide (2) to a cable processing machine,
wherein the cable guide (2) is adjustable in its height relative to the cable feed device (50) such that, depending on the height of the cable guide (2) relative to the cable feed device (50), the cable feed device (50) can feed different cables (3, 3') of the cable guide (2) to the cable processing machine, wherein the height alignment elements (70-74) of the cable guide (2) have a plurality of recesses (80-84) arranged at different heights, and the height determination elements (16, 21) of the cable feed device (50) comprise two projections, in particular consist of two projections,
wherein the method comprises the following steps:
- setting a height of the cable guide (2) relative to the cable feed device (50); and
- connecting height determination elements (16, 21) of the feed device to height alignment elements (70-74) of the cable guide (2) to lock the cable guide (2) relative to the cable feed device (50) at a predetermined height.

10. Method according to claim 9, wherein
the height determination elements (16, 21) and the height alignment elements (70-74) are locked in height by closing aligning roller jaws (13) of a cable aligning station (12) of the cable feed device (50) and by closing a cable drive (17) of the cable feed device (50).

11. Method according to claim 9 or 10, wherein
the cable (3, 3') is labeled by means of a labeling device (1) of the cable feed device (50) before the cable (3, 3') is fed to the cable processing machine.

## Revendications

1. Dispositif de changement de câbles (60) comprenant
un râtelier pour câbles (2) permettant de maintenir plusieurs câbles (3, 3') à différentes hauteurs, et
un dispositif d'amenée de câbles (50) permettant d'amener l'un des câbles (3, 3') du râtelier pour câbles (2) vers une machine de traitement de câbles,
dans lequel le râtelier pour câbles (2) est réalisé de manière à être réglable en hauteur par rapport au dispositif d'amenée de câbles (50) de telle sorte que, selon la hauteur du râtelier pour câbles (2) par rapport au dispositif d'amenée de câbles (50), le dispositif d'amenée de câbles (50) peut amener différents câbles (3, 3') du râtelier pour câbles (2) à la machine de traitement de câbles,
**caractérisé en ce que**
le râtelier pour câbles (2) présente des éléments d'orientation en hauteur (70-74) et le dispositif d'amenée de câbles (50) présente des éléments de détermination de hauteur (16, 21) complémentaires aux éléments d'orientation en hauteur (70-74), dans lequel les éléments d'orientation en hauteur (70-74) et les éléments de détermination de hauteur (16, 21) sont réalisés de telle sorte que le râtelier pour câbles (2) est bloqué à l'une des hauteurs prédéfinies par rapport au dispositif d'amenée de câbles (50) lorsque les éléments de détermination de hauteur (16, 21) sont reliés à une partie des éléments d'orientation en hauteur (70-74), dans lequel les éléments d'orientation en hauteur (70-74) du râtelier pour câbles (2) présentent une pluralité de cavités (80-84) disposées à différentes hauteurs et les éléments de détermination de hauteur (16, 21) du dispositif d'amenée de câbles (50) comprennent deux saillies, en particulier sont constitués de deux saillies.

2. Dispositif de changement de câbles (60) selon la revendication 1, comprenant en outre
le dispositif d'amenée de câbles (50) comprend en outre un dispositif d'étiquetage (1) permettant l'étiquetage du câble (3, 3') amené à la machine de traitement de câbles par le dispositif d'amenée de câbles (50).

3. Dispositif de changement de câbles (60) selon l'une des revendications précédentes, dans lequel le râtelier pour câbles (2) présente un élément de liaison de compensation (23) compressible de manière réversible, en particulier un corps élastomère (25), dans lequel l'élément de liaison de compensation (23) est réalisé et disposé de telle sorte que l'élément de liaison de compensation (23) peut compenser des différences de hauteur entre le râtelier pour câbles (2) et le dispositif d'amenée de câbles (50) lors du blocage du râtelier pour câbles (2) sur le dispositif d'amenée de câbles (50).

4. Dispositif de changement de câbles (60) selon l'une des revendications précédentes, dans lequel les éléments d'orientation en hauteur (70-74) et les éléments de détermination de hauteur (16, 21) sont disposés uniquement sur un côté du râtelier pour câbles (2).

5. Dispositif de changement de câbles (60) selon l'une des revendications précédentes, dans lequel les éléments de détermination de hauteur (16, 21) du dispositif d'amenée de câbles (50) sont disposés à deux positions espacées l'une de l'autre, dans lequel un dispositif de réglage en hauteur (22) est disposé entre les deux positions espacées l'une de l'autre pour la modification de la hauteur du râtelier pour câbles (2) par rapport au dispositif d'amenée de câbles (50) lorsque les éléments de détermination de hauteur (16, 21) ne sont pas reliés aux éléments d'orientation en hauteur (70-74).

6. Dispositif de changement de câbles (60) selon l'une des revendications précédentes, dans lequel chaque cavité (80-84) des éléments d'orientation en hauteur (70-74) est délimitée en hauteur par deux goupilles cylindriques (10, 10'), dans lequel le râtelier pour câbles (2) est bloqué en hauteur sur le dispositif d'amenée de câbles (50) lorsque l'élément de détermination de hauteur (16, 21) est reçu entre deux goupilles cylindriques (10, 10').

7. Dispositif de changement de câbles (60) selon l'une des revendications précédentes, dans lequel l'un des éléments de détermination de hauteur (16, 21) fait partie d'une station d'orientation de câbles (12) du dispositif d'amenée de câbles (50) pour l'orientation du câble (3, 3') et l'un des éléments de détermination de hauteur (16, 21) fait partie d'un entraînement pour câbles (17) pour l'acheminement du câble (3, 3'), dans lequel, lorsque la station d'orientation de câbles (12) est dans un état fermé et/ou lorsque l'entraînement pour câbles (17) du râtelier pour câbles (2) sur le dispositif d'amenée de câbles (50) est dans un état fermé, les éléments de détermination de hauteur (16, 21) sont reliés à une partie des éléments d'orientation en hauteur (70-74), de sorte que le râtelier pour câbles (2) est bloqué en hauteur sur le dispositif d'amenée de câbles (50).

8. Dispositif de changement de câbles (60) selon l'une des revendications précédentes, dans lequel des éléments d'orientation en hauteur (70-74) avant des éléments d'orientation en hauteur (70-74) et des éléments d'orientation en hauteur (70-74) arrière des éléments d'orientation en hauteur (70-74) sont disposés entre des serre-câbles avant (6) pour le serrage d'une partie du câble (3, 3') et des serre-câbles arrière (7) pour le serrage d'une partie du câble (3, 3').

9. Procédé permettant le blocage en hauteur d'un râtelier pour câbles (2), réglable en hauteur par rapport à un dispositif d'amenée de câbles (50), sur le dispositif d'amenée de câbles (50), dans lequel
le râtelier pour câbles (2) est réalisé pour le maintien de plusieurs câbles (3, 3') à différentes hauteurs,
dans lequel le dispositif d'amenée de câbles (50) est réalisé pour l'amenée de l'un des câbles (3, 3') du râtelier pour câbles (2) vers une machine de traitement de câbles,
dans lequel le râtelier pour câbles (2) est réalisé de manière à être réglable en hauteur par rapport au dispositif d'amenée de câbles (50) de telle sorte que, selon la hauteur du râtelier pour câbles (2) par rapport au dispositif d'amenée de câbles (50), le dispositif d'amenée de câbles (50) peut amener différents câbles (3, 3') du râtelier pour câbles (2) à la machine de traitement de câbles, dans lequel les éléments d'orientation en hauteur (70-74) du râtelier pour câbles (2) présentent une pluralité de cavités (80-84) disposées à différentes hauteurs et les éléments de détermination de hauteur (16, 21) du dispositif d'amenée de câbles (50) comprennent deux saillies, en particulier sont constitués de deux saillies,
dans lequel le procédé comprend les étapes suivantes :
- réglage d'une hauteur du râtelier pour câbles (2) par rapport au dispositif d'amenée de câbles (50) ; et
- liaison d'éléments de détermination de hauteur (16, 21) du dispositif d'amenée à des éléments d'orientation en hauteur (70-74) du râtelier pour câbles (2) pour le blocage du râtelier pour câbles (2) à une hauteur prédéterminée par rapport au dispositif d'amenée de câbles (50).

10. Procédé selon la revendication 9, dans lequel
un blocage en hauteur entre les éléments de détermination de hauteur (16, 21) et les éléments d'orientation en hauteur (70-74) est effectué en fermant des mâchoires de rouleaux d'orientation (13) d'une station d'orientation de câbles (12) du dispositif d'amenée de câbles (50) et en fermant un entraînement pour câbles (17) du dispositif d'amenée de câbles (50).

11. Procédé selon la revendication 9 ou 10, dans lequel
le câble (3, 3') est étiqueté avant l'amenée du câble (3, 3') vers la machine de traitement de câbles au moyen d'un dispositif d'étiquetage (1) du dispositif d'amenée de câbles (50).
